# EUROPÄISCHE PATENTSCHRIFT

(11) **EP 0 855 356 B1**
(45) Veröffentlichungstag und Bekanntmachung des Hinweises auf die Patenterteilung: **16.08.2000**
(21) Anmeldenummer: 98100599.4
(22) Anmeldetag: 15.01.1998
(51) Int. Cl.: B65H 45/16, B65H 45/18

(54) **Falzwalzen einer Vorrichtung zum Längsfalzen**
Folding drums for a longitudinally folding device
Cylindres de pliage pour un dispositif de pliage longitudinal

(30) Priorität: 23.01.1997 DE 19702252
(43) Veröffentlichungstag der Anmeldung: 29.07.1998
(73) Patentinhaber: MAN Roland Druckmaschinen AG, 63012 Offenbach (DE)
(72) Erfinder: Schmieder, Frank, 08525 Plauen (DE)
(74) Vertreter: Schober, Stefan, Dipl.-Ing.

(56) Entgegenhaltungen:
- EP-A- 0 140 015
- DE-A- 3 836 342
- US-A- 1 668 135
- US-A- 4 781 667

## Beschreibung

Die Erfindung betrifft die Falzwalzen einer Vorrichtung zum Längsfalzen nach dem Oberbegriff von Anspruch 1.

Aus der DE 38 36 342 A ist eine Vorrichtung zum Längsfalzen eines mindestens einmal gefalzten Druckexemplares mittels eines das Druckexemplar zwischen die Falzwalzen drückenden Falzmessers bekannt. Dabei besitzen die Falzwalzen einen den Falz bildenden ersten Umfangsabschnitt und nachfolgend einen zweiten Umfangsabschnitt mit Aussparungen und Restflächen, wobei die Restflächen das Druckexemplar während des Weitertransportes fixieren, sowie ist dazu anschließend mindestens eine Falzwalze bis auf die für das Transportbandsystem erforderlichen Führungen mit einer in Längsrichtung durchgehenden, das Druckexemplar vollständig von den Falzwalzen freigebenden Aussparung ausgestattet.

Die vielen zur Achse asymmetrischen Aussparungen der Falzwalzen erschweren deren unwuchtfreie Herstellung, und für die Verarbeitung von Druckexemplaren mit unterschiedlichen Abschnittlängen ist jeweils ein kostenintensives Auswechseln der kompletten Falzwalzen erforderlich.

Der Erfindung liegt die Aufgabe zugrunde, Falzwalzen einer Vorrichtung zum Längsfalzen gemäß dem Oberbegriff von Anspruch 1 zu schaffen, die eine hohe Falzgeschwindigkeit ermöglichend unwuchtfrei und zur Verarbeitung von Druckexemplaren unterschiedlicher Abschnittslänge einfach umrüstbar sind. Diese Aufgabe wird durch die kennzeichnenden Merkmale von Anspruch 1 gelöst.

Der für verschiedene Abschnittslängen des Druckexemplares in unterschiedlichen Ausführungen verfügbare geteilte Zwischenring ist in Verbindung mit der axialen Verschiebbarkeit des zu ihm benachbarten Zugringes mit geringem Aufwand problemos radial auf der jeweiligen Falzwalze montierbar. Dabei ist die für hohe Falzgeschwindigkeiten erforderliche Unwuchtfreiheit der Falzwalzen in jedem Fall gegeben, da sowohl die mit der Falzleiste für die kleinste Abschnittslänge bestückte Falzwalze ohne Zwischenring als auch der jeweilige Zwischenring mit dem auf seine Breite entfallenden Abschnitt der Falzleiste für sich getrennt unwuchtfrei sind.

Auch ist der Fertigungsaufwand für die wenige Aussparungen aufweisenden Falzwalzen relativ gering, zumal hauptsächlich der jeweils mit in der Breite durchgehenden Aussparungen ausgestattete axial aufsteckbare Zugring und Zwischenring getrennt vom übrigen Walzenkörper rationell gefertigt werden können.

Weitere vorteilhafte Ausgestaltungen der Erfindung sind in den abhängigen Ansprüchen enthalten.

Die Erfindung wird nachfolgend an einem Ausführungsbeispiel näher erläutert. In den zugehörigen Zeichnungen zeigen:
- Fig. 1:: eine Vorrichtung zum Längsfalzen mit zwei erfindungsgemäßen Falzwalzen in schematischer Darstellung
- Fig. 2:: eine erfindungsgemäß gestaltete Falzwalze in räumlicher Darstellung
- Fig. 3:: eine schematische Rückansicht der Falzwalze gemäß Fig. 2 mit einer winkelversetzt dargestellten Falzleiste
- Fig. 4:: einen Querschnitt eines Zwischenringes gemäß dem Schnitt A-A von Fig. 3
- Fig. 5:: eine Seitenansicht eines Zugringes aus der Sicht von Schnitt B-B der Fig. 3

Fig. 1 zeigt ein Falzmesser 1 einer Falztrommel 2 in der Falzstellung, in der es ein nicht dargestelltes, mindestens einmal gefalztes, im Takt auf dem Falztisch 3 zugeführtes und dort gegen Anschläge auf Null abgebremstes Druckexemplar zwischen zwei mit je einer Falzleiste 4; 5 ausgestattete Falzwalzen 6; 7 drückt. Das gefalzte Druckexemplar wird anschließend zwischen die Falzwalzen 6; 7 teilweise umschlingenden Transportbändern 8; 9 nach unten weggeführt.

Die in den Fig. 2 u. 3 dargestellte Falzwalze 6; 7 besteht aus einer Achse 10 mit einem Grundkörper 11, einem mittig geteilten, radial auf die Achse aufsteckbaren Zwischenring 12 und zwei den Walzenkörper seitlich begrenzenden Zugringen 13; 14, wovon der zu dem Zwischenring 12 benachbarte Zugring 13 axial verschiebbar auf der Achse 10 angeordnet ist. Zwischen den Zugringen 13; 14 ist die mit dem Grundkörper 11 radial verschraubte Falzleiste 4; 5 durchgehend angeordnet, für die der Grundkörper 11 und der Zwischenring 12 mit einer achsparallelen Nut 15 (Fig. 4) ausgestattet sind. Des weiteren besitzen der Grundkörper 11 und die Falzleiste 4, 5 ringförmige, durchgehende Einschnitte 16; 17 zur Führung der Transportbänder 8; 9. Die jeweils über einen Bund 18; 19 (Fig. 4; 5) auf der Achse 10 zentrierten Zugringe 13; 14 und der Zwischenring 12 werden mittels diese jeweils in Durchgangsbohrungen durchsetzender, symmetrisch zur Achse 10 angeordneter Schrauben 20 über Gewindebohrungen des Grundkörpers 11 mit diesem verschraubt.

Die Falzwalze 6; 7 besitzt einen den Falz des Druckexemplares bildenden ersten Umfangsabschnitt U₁, der aus der Falzleiste 4; 5 und jeweils einem das Druckexemplar am Rand erfassenden ersten Umfangsteilstück der Zugringe 13; 14 besteht.

Daran schließt sich ein das Druckexemplar nach dem Falzen während des Weitertransportes fixierender zweiter Umfangsabschnitt U₂ der Falzwalze 6; 7 an, der aus dem jeweils zweiten Umfangsteilstück der Zugringe 13; 14 und jeweils einem dazu achsparallelen, an die Falzleiste 4; 5 sich in Umfangsrichtung jeweils anschließenden zweiten Umfangsteilstück des Zwischenringes 12 und des Grundkörpers 11 besteht, wobei der Durchmesser des Zwischenringes 12 und des Grundkörpers 11 gegenüber dem Durchmesser der Zugringe 13; 14 zum einen eine Pressung und damit eine Faltenbildung des Druckexemplares vermeidend und zum anderen jedoch dessen Führung während des Weitertransportes gewährleistend um den Bruchteil eines Millimeters - beispielsweise 0,2 mm - geringfügig reduziert ist.

Schließlich ist zumindest eine Falzwalze mindestens in dem mit der offenen Seite des Druckexemplares zusammenarbeitenden Randbereich R₁ mit einer das Druckexemplar vollständig von den Falzwalzen 6; 7 freigebenden Aussparung Au ausgestattet, die sich in jedem Fall jeweils aus einem dritten Umfangsteilstück des Zwischenringes 12 und des zu diesem benachbarten Zugringes 13 zusammensetzt. Dadurch werden Beschädigungen des Druckexemplares infolge des Peitscheneffektes" an der besonders gefährdeten Ecke der offenen Seite des Druckexemplares vermieden.

Die Aussparung Au kann jedoch auch auf den mit der geschlossenen Seite des Druckexemplares zusammenarbeitenden Randbereich R₂ gemäß der strichpunktierten Darstellung in den Fig. 2 u. 3 das jeweils dritte Umfangsteilstück des gegenüberliegenden Zugringes 14 und eines zu diesem benachbarten Abschnittes des Grundkörpers 11 erfassend ausgedehnt werden, um mit Sicherheit Beschädigungen an beiden Ecken des Druckexemplares auszuschließen. Andererseits verhindert die lediglich lose Führung des Druckexemplares außerhalb der Randbereiche R₁; R₂ eine Faltenbildung in diesem Bereich.

Die Falzwalzen 6; 7 gestatten ohne deren Montage eine Verarbeitung von Druckexemplaren unterschiedlicher Abschnittslängen Al. Dazu sind der Zwischenring 12 und die Falzleiste 4; 5 in unterschiedlichen Ausführungen mit der der jeweiligen Abschnittslänge Al entsprechenden Breite B bzw. Länge L austauschbar. Um die für eine hohe Falzgeschwindigkeit erforderliche Unwuchtfreiheit der Falzwalze 6; 7 zu gewährleisten, ist diese mit einer beiderseitig mit dem Grundkörper 11 abschließenden Falzleiste 4; 5 für die kleinste Abschnittslänge Al des Druckexemplares sowie den Zugringen 13; 14, jedoch ohne den Zwischenring 12 ausgestattet sowie der jeweilige Zwischenring 12 mit dem auf seine Breite B bezogenen Anteil der Falzleiste 4; 5 für sich getrennt unwuchtfrei.

Zum Massenausgleich für die Aussparung Au ist der Zwischenring 12 aus Aluminium mit einer relativ geringen Dichte gefertigt und besitzt dieser benachbart zur Aussparung Au Hohlräume 21, die mit einer Auswuchtmasse 22 aus Stahl mit einer relativ hohen Dichte ausgefüllt sind. Zusätzlich besitzt der Zwischenring 12 in seiner der Aussparung Au gegenüberliegenden Hälfte mehrere die Masse reduzierende Hohlräume 23 (Fig. 4). Mit letztgenannten Hohlräumen 24 ist auch der jeweils ausgesparte Zugring 13; 14 ausgestattet (Fig. 5).

Zur Erhöhung der Verschleißfestigkeit ist es günstig, die Falzwalze 6; 7, insbesondere jedoch den Zwischenring 12, mit einer Keramikschicht auszustatten.

## Patentansprüche

1. Falzwalzen (6, 7) einer Vorrichtung zum Längsfalzen eines mindestens einmal gefalzten Druckexemplares mittels eines das Druckexemplar zwischen die Falzwalzen (6, 7) drückenden Falzmessers (1)
- mit einem den Falz bildenden ersten Umfangsabschnitt (U₁) der Falzwalzen (6, 7),
- mit einem das Druckexemplar nach dem Falzen während des Weitertransportes fixierenden zweiten Umfangsabschnitt (U₂) der Falzwalzen (6, 7),
- mit einem mit mindestens einer das Druckexemplar vollständig von den Falzwalzen (6, 7) freigebenden Aussparung (Au) ausgestatteten dritten Umfangsabschnitt mindestens einer Falzwalze (6, 7),
gekennzeichnet dadurch, daß
- der den Falz bildende erste Umfangsabschnitt (U₁) aus einer sich achsparallel längs der Falzwalze (6; 7) erstreckenden, mit dieser in unterschiedlichen abschnittslängenvariablen Ausführungen austauschbar verbundenen Falzleiste (4; 5) sowie jeweils einem zu dieser achsparallelen Umfangsteilstück zweier seitlich an die Falzleiste (4; 5) angrenzender, das Druckexemplar an den Rändern erfassender Zugringe (13; 14) besteht,
- der das Druckexemplar fixierende zweite Umfangsabschnitt (U₂) jeweils aus einem zweiten Umfangsteilstück der Zugringe (13; 14) und einem dazu achsparallelen, an die in eine Nut (15) eingelassene Falzleiste (4; 5) sich in Umfangsrichtung anschließenden zweiten Umfangsteilstück mindestens eines in unterschiedlichen abschnittslängenvariablen Ausführungen radial montierbaren, geteilten Zwischenringes (12) und einem an die wiederum eingelassene Falzleiste sich anschließenden zweiten Umfangsteilstück eines Grundkörpers (11) der Falzwalze (6; 7) besteht, wobei der Durchmesser des Zwischenringes (12) und des Grundkörpers (11) gegenüber dem Durchmesser der Zugringe (13; 14) eine Pressung des Druckexemplares vermeidend, jedoch dessen Führung während des Weitertransportes gewährleistend geringfügig reduziert ist,
- die das Druckexemplar freigebende Aussparung (Au) mindestens in einem mit der offenen Seite des nochmals zu falzenden Druckexemplares zusammenarbeitenden, zumindest aus jeweils einem dritten Umfangsteilstück des Zwischenringes (12) und des zu diesem benachbarten Zugringes (13) zusammengesetzten ersten Randbereich (R₁) mindestens einer Falzwalze (6; 7) angeordnet ist,
- der zu dem Zwischenring (12) benachbarte Zugring (13) koaxial verschiebbar auf der Falzwalze (6; 7) befestigt ist,
- die mit einer der kleinsten Abschnittslänge des Druckexemplares entsprechenden, mit dem Grundkörper (11) der Falzwalze (6, 7) seitlich abschließenden Falzleiste (4; 5) sowie den Zugringen (13; 14) , jedoch ohne den Zwischenring (12) komplettierte Falzwalze (6; 7) und der jeweilige einer bestimmten Abschnittslänge (Al) zugehörige Zwischenring (12), inclusive des auf diesen entfallenden Anteiles der Falzleiste (4; 5), einzeln unwuchtfrei sind.

2. Falzwalzen (6, 7) nach Anspruch 1, gekennzeichnet dadurch, daß der Zwischenring (12) im Bereich der Aussparung (Au) mit mindestens einem Hohlraum (21) ausgestattet ist, der mit einer Auswuchtmasse (22) höherer Dichte gegenüber dem Zwischenring (12) bestückt ist.

3. Falzwalzen (6, 7) nach Anspruch 2, gekennzeichnet dadurch, daß der Zwischenring (12) aus Aluminium und die Auswuchtmasse (22) aus Stahl besteht.

4. Falzwalzen (6, 7) nach Anspruch 1 bis 3, gekennzeichnet dadurch, daß zumindest der Zwischenring (12) keramikbeschichtet ist.

5. Falzwalzen (6, 7) nach Anspruch 1 bis 4, gekennzeichnet dadurch, daß der Zugring (13) und der Zwischenring (12) zur Kompensation der durch die Aussparung (Au) fehlenden Masse auf ihrer der Aussparung (Au) gegenüberliegenden Hälfte jeweils mit mindestens einem Hohlraum (23; 24) ausgestattet sind.

6. Falzwalzen (6, 7) nach Anspruch 1 bis 5, gekennzeichnet dadurch, daß der Zugring (13; 14) und der Zwischenring (12) in achsparallen , symmetrisch angeordneten Durchgangsbohrungen von in Gewindebohrungen des Grundkörpers (11) der Falzwalze (6; 7) eingreifenden Schrauben (20) durchsetzt sind.

7. Falzwalzen (6, 7) nach Anspruch 1 bis 6, gekennzeichnet dadurch, daß sich die Aussparung zusätzlich auf den achsparallel gegenüberliegenden, sich aus dem anderen Zugring (14) und eines zu diesem benachbarten Abschnittes des Grundkörpers (11) zusammengesetzten, mit der geschlossenen Seite des nochmals zu falzenden Druckexemplares zusammenarbeitenden zweiten Randbereich (R₂) der Falzwalze (6), erstreckt.

## Claims

1. Folding rollers (6, 7) of a device for the longitudinal folding of a printed copy, folded at least once, by means of a folding blade (1) which presses the printed copy between the folding rollers (6, 7)
- having a first circumferential section (U₁₎ of the folding rollers (6, 7) forming the fold,
- having a second circumferential section (U₂) of the folding rollers (6, 7) fixing the printed copy after the folding during further transport,
- having a third circumferential section of at least one folding roller (6, 7), equipped with at least one recess (Au) releasing the printed copy completely from the folding rollers (6, 7),
characterised in that
- the first circumferential section (U₁) forming the fold comprises a folding strip (4; 5) extending with its axis parallel along the folding roller (6; 7), connected to it interchangeably in different embodiments, variable in section length, and a respective circumferential piece, with its axis parallel to the folding strip (4; 5), of two pull rings (13; 14) laterally adjacent to the folding strip and gripping the printed copy at the edges,
- the second circumferential section (U₂) fixing the printed copy comprises respectively a second circumferential piece of the pull rings (13; 14) and a second circumferential piece,with its axis parallel to that of the rings and adjacent in the circumferential direction to the folding strip (4; 5) inset into a groove (15), of at least one intermediate ring (12) divided into different structures of variable section length and radially mountable, and a second circumferential piece of a base body (11) of the folding roller (6; 7) connected to the folding strip, again inset, wherein the diameter of the intermediate ring (12) and of the base body (11) is slightly reduced with respect to the diameter of the pull rings (13; 14), preventing the printed copy from being pressed but ensuring that it is guided during further transport,
- the recess (Au), releasing the printed copy, is arranged at least in a first edge region (R₁) of at least one folding roller (6; 7), co-operating with the open side of the printed copy to be folded again, and composed respectively of a third circumferential piece of the intermediate ring (12) and of the pull ring (13) adjacent to it,
- the pull ring (13) adjacent to the intermediate ring (12) is secured in a co-axially displaceable manner on the folding roller (6; 7),
- the folding roller (6; 7) fitted with a folding strip (4; 5) corresponding to the smallest sectional length of the printed copy, and terminating laterally with the base body (11) of the folding roller (6, 7), and the pull rings (13; 14), but without the intermediate ring (12), and the respective intermediate ring (12) associated with a specific section length (Al), inclusive of the part of the folding strip (4; 5) attributable to it are individually free of imbalance.

2. Folding rollers (6, 7) according to claim 1, characterised in that the intermediate ring (12) in the region of the recess (Au) is equipped with at least one cavity (21) which is provided with a balancing mass (22) of greater density than the intermediate ring (12).

3. Folding rollers (6, 7) according to claim 2, characterised in that the intermediate ring (12) is made of aluminium, and the balancing mass (22) of steel.

4. Folding rollers (6, 7) according to claim 1 to 3, characterised in that at least the intermediate ring (12) is coated with ceramics.

5. Folding rollers (6, 7) according to claim 1 to 4, characterised in that the pull ring (13) and the intermediate ring (12) are equipped respectively on the half opposite the recess (Au) with at least one cavity (23; 24) for the compensation of the mass missing as a consequence of the recess.

6. Folding rollers (6, 7) according to claim 1 to 5, characterised in that the pull ring (13; 14) and the intermediate ring (12) are penetrated in symmetrically arranged through-bores, with parallel axes, by screws (20) engaging in threaded bores of the base body (11) of the folding roller (6; 7).

7. Folding rollers (6, 7) according to claim 1 to 6, characterised in that the recess extends additionally on the second edge region (R₂) of the folding roller (6), located opposite on a parallel axis, comprising the other pull ring (14) and a section, adjacent to this pull ring, of the base body (11), and co-operating with the closed side of the printed copy to be folded again.

## Revendications

1. Rouleaux plieurs (6, 7) d'un dispositif pour plier longitudinalement un document imprimé, plié au moins une fois, au moyen d'une lame de pliage (1) repoussant le document imprimé entre les rouleaux plieurs (6, 7)
- avec un premier secteur circonférentiel (U₁) des rouleaux plieurs (6, 7) qui forme le pli,
- avec un deuxième secteur circonférentiel (U₂) des rouleaux plieurs (6, 7) qui, après le pliage, stabilise le document imprimé au cours du transport ultérieur,
- avec un troisième secteur circonférentiel d'au moins un rouleau plieur (6, 7), qui est muni d'au moins un évidement (Au) libérant complètement le document imprimé des rouleaux plieurs (6, 7),
caractérisés en ce que
- le premier secteur circonférentiel (U₁), qui forme le pli, est constitué par une baguette de pliage (4; 5) s'étendant le long du rouleau plieur (6; 7), parallèlement à son axe, et reliée à ce dernier, de façon interchangeable entre différents modèles de longueur de subdivision variable, ainsi que par des tronçons circonférentiels respectifs, d'axe parallèle à cette baguette de pliage, de deux anneaux de traction (13; 14) adjacents latéralement à la baguette de pliage (4; 5) et saisissant le document imprimé au niveau des bords,
- le deuxième secteur circonférentiel (U₂), qui stabilise le document imprimé, est constitué par des deuxièmes tronçons circonférentiels respectifs des anneaux de traction (13; 14) et par un deuxième tronçon circonférentiel, d'axe parallèle à celui de ces derniers et contigu dans le sens circonférentiel à la baguette de pliage (4; 5) insérée dans une rainure (15), d'au moins un anneau intermédiaire divisé (12), pouvant être monté radialement suivant différents modèles de longueur de subdivision variable, ainsi que par un deuxième tronçon circonférentiel, contigu là encore à la baguette de pliage insérée, d'un corps de base (11) du rouleau plieur (6; 7), le diamètre de l'anneau intermédiaire (12) et du corps de base (11) étant alors légèrement réduit par rapport au diamètre des anneaux de traction (13; 14) en évitant une compression du document imprimé, mais en garantissant néanmoins son entraînement au cours du transport ultérieur,
- l'évidement (Au) libérant le document imprimé est situé au moins dans une première région de bord (R₁) d'au moins un rouleau plieur (6; 7), qui coopère avec le côté ouvert du document imprimé devant être plié une fois encore et qui est composée au moins de troisièmes tronçons circonférentiels respectifs de l'anneau intermédiaire (12) et de l'anneau de traction (13) voisin de ce dernier,
- l'anneau de traction (13), voisin de l'anneau intermédiaire (12), est fixé avec une possibilité de coulissement coaxial sur le rouleau plieur (6; 7),
- le rouleau plieur (6; 7), complété d'une baguette de pliage (4, 5) correspondant à la plus petite longueur de subdivision du document imprimé et contiguë latéralement au corps de base (11) du rouleau plieur (6; 7), ainsi que des anneaux de traction (13; 14), mais sans l'anneau intermédiaire (12), et l'anneau intermédiaire respectif (12) associé à une longueur de subdivision déterminée (A1), y compris la portion, se retrouvant sur ce dernier, de la baguette de pliage (4; 5), sont dépourvus individuellement de tout balourd.

2. Rouleaux plieurs (6, 7) selon la revendication 1, caractérisés en ce que l'anneau intermédiaire (12) est, dans la région de l'évidement (Au), pourvu d'au moins une cavité (21), qui est garnie d'une masse d'équilibrage (22) d'un poids volumique plus élevé que celui de l'anneau intermédiaire (12).

3. Rouleaux plieurs (6, 7) selon la revendication 2, caractérisés en ce que l'anneau intermédiaire (12) est réalisé en aluminium et la masse d'équilibrage (22), en acier.

4. Rouleaux plieurs (6, 7) selon l'une des revendications 1 à 3, caractérisés en ce que l'anneau intermédiaire (12), au moins, est revêtu de céramique.

5. Rouleaux plieurs (6, 7) selon l'une des revendications 1 à 4, caractérisés en ce que l'anneau de traction (13) et l'anneau intermédiaire (12), en vue de la compensation de la masse manquant du fait de la formation de l'évidement (Au), sont chacun pourvus, sur leur moitié opposée à l'évidement (Au), d'au moins une cavité (23; 24).

6. Rouleaux plieurs (6, 7) selon l'une des revendications 1 à 5, caractérisés en ce que l'anneau de traction (13; 14) et l'anneau intermédiaire (12) sont traversés, à l'intérieur de perçages traversants parallèles à l'axe, disposés en symétrie, par des vis (20) s'engageant dans des perçages taraudés du corps de base (11) du rouleau plieur (6; 7).

7. Rouleaux plieurs (6, 7) selon l'une des revendications 1 à 6, caractérisés en ce que l'évidement s'étend en plus sur la deuxième région de bord (R₂), opposée dans une direction parallèle à l'axe, du rouleau plieur (6), qui est composée des troisièmes tronçons circonférentiels respectifs de l'autre anneau de traction (14) et d'une partie du corps de base (11), voisine de ce dernier, et qui coopère avec le côté fermé du document imprimé devant être plié encore une fois.
